# EUROPÄISCHE PATENTSCHRIFT

(11) **EP 2 647 831 B1**
(45) Veröffentlichungstag und Bekanntmachung des Hinweises auf die Patenterteilung: **08.07.2020**
(21) Anmeldenummer: 13157243.0
(22) Anmeldetag: 28.02.2013
(51) Int. Cl.: F02N 15/00, F02N 15/06

(54) **Elektrische Maschine und Verfahren zur Montage einer elektrischen Maschine**
Electrical machine and method for manufacturing an electrical machine
Machine électrique et procédé de montage d'une machine électrique

(30) Priorität: 03.04.2012 DE 102012205481
(43) Veröffentlichungstag der Anmeldung: 09.10.2013
(73) Patentinhaber: SEG Automotive Germany GmbH, 70499 Stuttgart (DE)
(72) Erfinder: Bauer, Bernhard, 71566 Althuette (DE); Huemmer, Steffen, 74366 Kirchheim/N (DE)
(74) Vertreter: Steinbauer, Florian

(56) Entgegenhaltungen:
- DE-A1- 2 548 358
- DE-A1- 3 105 772
- DE-A1- 10 153 893
- DE-A1- 19 527 345
- DE-A1-102006 024 465
- US-A- 5 277 075

## Beschreibung

Die Erfindung betrifft eine elektrische Maschine zum Andrehen einer Brennkraftmaschine nach dem Oberbegriff des Anspruchs 1.

Zudem betrifft die Erfindung ein Verfahren zur Montage einer elektrischen Maschine nach dem Oberbegriff des Anspruchs 6.

Außerdem betrifft die Erfindung ein Verfahren zur Herstellung einer elektrischen Maschine nach dem Oberbegriff des Anspruchs 7.

### Stand der Technik

Die Erfindung geht aus von einem System mit einem Starter oder Startermotor nach Gattung der unabhängigen Ansprüche.

Gegenstand der vorliegenden Erfindung sind Starter und Anlasser für Fahrzeuge mit Verbrennungsmotoren, die eine elektrische Maschine mit einer mit einem Freilauf verbundenen Abtriebswelle, sowohl mit als auch ohne Planetengetriebe zur Untersetzung, aufweisen.

Aus dem Stand der Technik sind Anlasser mit einem Anlasserrelais für Fahrzeuge mit Verbrennungsmotoren bekannt, die in der Regel einen Gleichstromelektromotor zum Antreiben des Verbrennungsmotors umfassen.

In derartigen Startern oder Startermotoren ist für ein Einspuren bzw. einen Hub in einen Zahnkranz beispielsweise ein Relais-Hebelsystem mit einem entsprechenden Ritzel verantwortlich. Zur Bewegungsübertragung des Relaisankers zum Ritzel wird ein Hebel, auch Gabelhebel genannt, verwendet. Der Gabelhebel weist eine Lagerstelle, im allgemeinen Lagerbock genannt, an einem Antriebslager, kurz A-Lager genannt, auf. Diese Lagerstelle ist im montierten Zustand gegenüber dem A-Lager nicht abgedichtet, sodass Schmutz und Feuchtigkeit über den Lagerbock, das Relais und das A-Lager eindringen kann. Diese Verunreinigungen beeinflussen die Lebensdauer des Starters negativ. Zum Beispiel kann das Steilgewinde für den Freilauf und das Ritzel korrodieren und/oder so stark verschmutzen, dass die Ritzelbewegung komplett verhindert wird, sodass eine Funktion des Starters nicht mehr gewährleistet ist. Des Weiteren ist der Lagerbock spielbehaftet in dem A-Lager gelagert. Damit ist im Rahmen der fertigungsbedingten Toleranzen dieser Bauteile eine Verschiebung des Drehpunkts möglich. Hierdurch werden ein Vorspurmaß und ein Schraubweg beeinflusst. Bei einem Vorspurmaß handelt es sich um den Hub des Relais, der eine erste Bewegung des Ritzels bewirkt. Da das Ritzel allein aufgrund dieser Bewegung noch nicht vollständig in die Sollposition bewegt ist, ist weiter ein Schraubweg vorgesehen. Der Schraubweg ist der Weg, welchen das Ritzel unter Last durch das Steilgewinde zurücklegt. Der gesamte Ritzelweg ergibt sich somit aus dem Vorspurmaß und dem Schraubweg. Solche Starter werden unter anderem offenbart in der DE 10 2006 024465 A1, DE 101 53 893 A1, US 5 277 075 A, DE 31 05 772 A1, DE 25 48 358 A1 oder der DE 195 27 345 A1. Um das Eintreten von Feuchtigkeit und Schmutz zu verhindern, werden bei herkömmlichen Startern zusätzliche Bauteile, vorzugsweise aus Gummi, an der Verbindung des Lagerbocks mit dem A-Lager eingesetzt, welche jedoch unter Vorspannung montiert werden müssen. Dies erfordert jedoch eine aufwendigere Montage des Starters und zusätzliche Bauteile.

### Offenbarung der Erfindung

Die erfindungsgemäße elektrische Maschine und das erfindungsgemäße Verfahren zur Montage einer elektrischen Maschine mit den Merkmalen des entsprechenden Hauptanspruches oder nebengeordneten Anspruches haben dem Stand der Technik gegenüber den Vorteil, dass bei einer elektrischen Maschine, insbesondere einer Andrehvorrichtung wie ein Starter, zum Andrehen einer Brennkraftmaschine, umfassend mindestens ein in ein Lager einsetzbaren Lagerbock zum bewegbaren Lagern eines mit einem Relaisanker gekoppelten Hebels, vorgesehen ist, dass mindestens ein Ausgleichselement zum spielfreien Einsetzen des Lagerbocks in das Lager, insbesondere in das Antriebslager oder kurz A-Lager, ausgebildet ist. Bei einer derartigen elektrischen Maschine bzw. einer derartigen Andrehvorrichtung wird ein Spiel zwischen dem Lagerbock und dem A-Lager im montierten Zustand mittels der Ausgleichselemente vorteilhafterweise vermieden. Dadurch ist der Hebel mit einem festen Drehpunkt bewegbar in dem A-Lager, genauer an dem Lagerblock, lagerbar, sodass Verschiebungen des Drehpunkts bei einem Betrieb des Starters und damit verbundene Schädigungen des Starters vermieden werden. Das Lager, genauer der Lagerblock, dient zur Lagerung des Gabelhebels und damit zum Übertragen einer Bewegung des Relaisankers auf das Starterritzel, um ein Einspuren des Starterritzels in einen Zahnkranz auszuführen. Dazu ist der Hebel, insbesondere der Gabelhebel, vorgesehen, welcher mit dem Relaisanker und ggf. mit dem Freilauf gekoppelt ist und dabei eine Bewegung vom Relaisanker auf das Ritzel überträgt. Der Lagerbock ist in einer Ausführungsform an einem Zwischenlager des Lagers angeordnet und integriert mit dem Zwischenlager ausgebildet. Er ragt in radialer Richtung von dem Zwischenlager ab und weist in axialer Richtung einen Absatz oder eine Verjüngung auf. Das Zwischenlager dient als Gegenstück beim Einlegen und Sichern des Hebels an bzw. in dem Lager.

Erfindungsgemäß weist der Starter, vorzugsweise im Bereich des Lagers, mindestens ein Ausgleichselement und/oder Dichtelement auf. Das mindestens eine Ausgleichselement und/oder mindestens eine Dichtelement ist bezüglich der Fügerichtung des Lagerbockes längsausgerichtet oder querausgerichtet, wobei das mindestens eine Ausgleichselement und/oder das mindestens eine Dichtelement in den Lagerbock integriert, d.h. das heißt insbesondere einteilig mit diesem ausgebildet und zumindest teilweise verformbar ausgeführt ist. Dies ermöglicht eine einfache Fertigung der Bauteile ohne zusätzlichen Arbeitsaufwand, also bevorzugt in einem einzigen Arbeitsschritt, zum Beispiel bei einem Spritzgussverfahren zur Herstellung des als KunststoffSpritzteil ausgebildeten Lagerbocks.

Das mindestens eine Ausgleichselement dient zum sicheren Positionieren bzw. spielfreien Einsetzen des Lagerbocks in dem A-Lager. Insbesondere dient das mindestens eine Ausgleichselement zum Ausgleichen von Fertigungstoleranzen dieser Bauteile im montierten Zustand, wobei eine Größe/Stärke des Toleranzausgleichs jeweils von den individuellen Fertigungstoleranzen abhängt und bei der Montage selbsttätig angepasst wird. Dies wird beispielsweise mittels einer Presspassung bzw. mit einem Formschluss der beiden Bauteile erreicht. Das mindestens eine Dichtelement ist zum abgedichteten Anordnen des Lagerbocks in das Lager ausgebildet. Es ist zum Abdichten des Lagers, genauer des A-Lagers, mit dem Lagerbock vorgesehen ist. Insbesondere dichtet das mindestens eine Dichtelement den Lagerbock zu dem A-Lager ab. In einer Ausführungsform ist genau ein Ausgleichselement und/oder Dichtelement ausgebildet. Andere, bevorzugte Ausführungsformen sehen mehr als ein, beispielsweise zwei, drei oder vier, Ausgleichselemente und/oder Dichtelemente vor. Die Ausgleichselemente und/oder Dichtelemente sind bevorzugt an dem A-Lager im Bereich des Lagerbocks ausgebildet. Dabei ragen die Ausgleichselemente und/oder Dichtelemente im montierten Zustand bevorzugt in einen Verbindungsbereich zwischen dem Lagerbock und dem A-Lager hinein, beispielsweise an zwei gegenüberliegenden Seiten des Lagerbocks. Die Ausgleichselemente und/oder Dichtelemente sind beispielsweise an zwei gegenüberliegenden Seiten des Lagerbocks bzw. des A-Lagers angeordnet. Das mindestens eine Dichtelement ist in einer Ausführungsform zumindest teilweise umlaufend an einem Umfang des Lagerbocks ausgebildet. Mittels der Dichtelemente wird das Lager vorzugsweise vollständig gegenüber dem Eindringen von Schmutz und/oder Feuchtigkeit geschützt, sodass es über eine Lebensdauer des Starters nicht zu Schädigungen oder Betriebsausfällen kommt. Hierfür sind insbesondere keine zusätzlichen Bauteile sowie eine aufwendige Montage notwendig.

Erfindungsgemäß ist außerdem vorgesehen, dass das mindestens ein Ausgleichselement und/oder Dichtelement quer zu der Montagerichtung und/oder zu einem anderen Ausgleichselement und/oder Dichtelement ausgerichtet ist. Insbesondere ist eine Längserstreckung eines Ausgleichselement und/oder Dichtelements quer, insbesondere senkrecht, zu der Längserstreckung mindestens eines anderen Ausgleichselements und/oder Dichtelements ausgerichtet. Entsprechend sind die Ausgleichselemente und/oder Dichtelemente in einer bevorzugten Ausführungsform quer zur Axial- bzw. Montagerichtung, insbesondere senkrecht hierzu, ausgerichtet. Dabei ist eine Erstreckung der Ausgleichselemente und/oder Dichtelement, kurz Elemente genannt, längs des Lagerbocks vorteilhafterweise größer als eine von dem Lagerbock abragende Höhe, wobei die Ausrichtung der Längserstreckung jeweils die Ausrichtung der Elemente definiert.

Durch die in den abhängigen Ansprüchen aufgeführten Maßnahmen sind vorteilhafte Weiterbildungen und Verbesserungen der in den unabhängigen und nebengeordneten Ansprüchen vorgegebenen Vorrichtungen möglich.

In einer weiteren Ausführungsform ist vorgesehen, dass das Ausgleichselement und das Dichtelement integriert miteinander ausgebildet sind. Insbesondere ist das Ausgleichselement einteilig mit dem Dichtelement ausgebildet, sodass das Ausgleichs- und Dichtelement sowohl zum Spielausgleich als auch zum Abdichten dient. In einer Ausführungsform sind mehrere Ausgleichs- und Dichtelemente vorgesehen. Die mehreren Ausgleichs- und Dichtelemente sind in einer Ausführungsform unterschiedlich ausgebildet, insbesondere unterschiedliche ausgerichtet.

In einer anderen Ausführungsform ist vorgesehen, dass mindestens ein Ausgleichselement und/oder Dichtelement längs einer Montagerichtung ausgerichtet ist. Vorzugsweise entspricht die Montagerichtung einer Axialrichtung des A-Lagers.

Entsprechend ist in einer Ausführungsform vorgesehen, dass das mindestens eine Ausgleichselement und/oder das mindestens eine Dichtelement eine sich, insbesondere von dem Lagerbock weg, verjüngende Form aufweisen. Vorteilhafterweise ist eine Basisfläche der Elemente an dem Lagerbock größer als eine Fläche an einem entgegengesetzten Ende, insbesondere eine Spitze der Elemente. Bevorzugt weisen die Elemente eine Form bzw. einen Querschnitt ausgewählt aus der Gruppe der Formen bzw. Querschnitte umfassend Dreiecke, insbesondere gleichschenkeliges Dreiecke, rechtwinklige Dreiecke, U-Formen, Polygone, Messerschneiden und dergleichen auf. Beispielsweise sind die Elemente spitz zulaufend, das heißt mit einer von dem Lagerbock sich erstreckenden Verjüngung, ausgebildet. Weiterhin bevorzugt sind die Elemente im Querschnitt dreieckig ausgebildet. Die Ausgleichselemente und/oder Dichtelemente sind beispielsweise als gleichschenklige Dreiecke mit einer Spitze im Winkel in einem Bereich von etwa 15° bis 45°, etwa im Bereich von 30° plus/minus 5°, insbesondere in Form einer Messerschneide, ausgebildet. Andere Ausgleichselemente und/oder Dichtelemente sind beispielsweise dreieckig oder U-förmig ausgebildet. Dabei ist die Form der Elemente vorzugweise derart ausgewählt, dass diese in eine Kraftrichtung, also entgegen einer Montagrichtung, bei der Montage verbiegbar sind. Entsprechend sind die Ausgleichselemente und/oder Dichtelemente bevorzugt nach Art einer Dichtlippe ausgebildet.

In einer weiteren Ausführungsform ist vorgesehen, dass das mindestens eine Ausgleichselement und/oder das mindestens eine Dichtelement zumindest teilweise verformbar ausgebildet ist/sind. Vorteilhafterweise sind die Elemente zumindest in einem von dem Lagerbock weg weisenden, verjüngten Abschnitt verformbar ausgebilded. Dies ermöglicht eine Presspassung bzw. einen Form- und/oder Kraftschluss beim Einsetzen des Lagerbocks in das Lager mit dem entsprechenden Spielausgleich und der Abdichtung. Der Spielausgleich bzw. die Dichtfunktion wird somit durch die Verformung realisiert bzw. unterstützt. Bevorzugt ist der Lagerbock mit den Elementen aus einem weicheren Material gefertigt als das A-Lager.

Das erfindungsgemäße Verfahren mit den Merkmalen des entsprechenden Hauptanspruches oder nebengeordneten Anspruches haben dem Stand der Technik gegenüber den Vorteil, dass bei einem Verfahren zur Montage einer erfindungsgemäßen elektrischen Maschine, insbesondere einer Andrehvorrichtung wie ein Starter, zum Andrehen einer Brennkraftmaschine, mit mindestens einem in ein Lager einsetzbaren Lagerbock zum bewegbaren Lagern eines mit einem Relaisankers gekoppelten Hebels, umfassend den Schritt Einsetzen des Lagerbocks in das Lager, vorgesehen ist, dass vor oder beim Einsetzen ein Ausgleichslement und/oder ein Dichtelement an dem Lagerbock, insbesondere durch Verformen des mindestens einen Ausgleichselementes und/oder Dichtelements, vorgesehen wird, sodass nach dem Einsetzen der Lagerbock in dem Lager, insbesondere in dem A-Lager, spielfrei angeordnet und/oder abgedichtet ist. In einer Ausführungsform ist dabei vorgesehen, dass der Lagerbock, insbesondere mindestens ein Ausgleichs- und/oder Dichtelement, beim Einsetzten zumindest teilweise verformt wird, sodass das mindestens eine Lager spielfrei angeordnet und/oder abgedichtet wird.

Bei der Montage wird in einem ersten Schritt der Hebel in das Lager eingelegt. In einem weiteren Schritt wird der Lagerbock, mit oder ohne das Zwischenlager, in das Lager eingesetzt. Beim Einsetzen des Lagerbocks werden die Ausgleichselemente durch einen Gegendruck des Lagers teilweise abgetragen und/oder verformt, sodass eine Presspassung mit teilweisem oder kompletten Formschluss der miteinander verbundenen Bauteile realisiert wird. Das Spiel zwischen Lagerbock und Lager wird hierdurch vorzugsweise vollständig vermieden, wobei der Toleranzausgleich selbstregulierend, angepasst an die Maße der miteinander zu verbindenden Bauteile erfolgt. Dabei ermöglicht diese spielfreie Montage eine ortsfeste, drehbare Befestigung des Hebels, sodass Verschiebungen des Drehpunktes des Hebels nicht auftreten. Weiterhin dichten Dichtelemente an dem Lagerbock die Verbindung vorzugsweise vollständig gegenüber Verunreinigungen ab. Zur Abdichtung und für den Toleranzausgleich werden erfindungsgemäß keine zusätzlichen Bauteile benötigt, wobei die Montage vorteilhafterweise vorspannungsfrei durchgeführt wird, sodass lediglich eine geringe Montagekraft notwendig ist.

Insgesamt werden mit der erfindungsgemäßen Andrehvorrichtung und dem erfindungsgemäßen Montageverfahren die folgenden Vorteile realisiert:
Zwischen dem A-Lager und dem Lagerbock erfolgt ein nahezu vollständiger Spiel- bzw. Toleranzausgleich des Lagerbocks, sodass eine feste Position des Drehpunktes des Gabelhebels und somit eine Funktionssicherheit des Starters gewährleistet wird. Weiterhin wird das Eindringen vom Schmutz und Feuchtigkeit in das A-Lager im Vorspurtrieb des Starters vermieden. Schließlich werden keine zusätzlichen Bauteile zur Abdichtung mehr benötigt, sodass die Montage trotz Funktionszugewinn vereinfacht wird.

### Kurze Beschreibung der Zeichnungen

Ausführungsbeispiele der Erfindung sind in den Zeichnungen dargestellt und in der nachfolgenden Beschreibung näher erläutert. Es zeigen:
- Figur 1: in einer Querschnittsansicht eine als Andrehvorrichtung ausgebildete elektrische Maschine,
- Figur 2: in einer perspektivischen Ansicht ein Lager mit Zwischenlager und Lagerbock in einer teilweisen Explosionsdarstellung in einem unmontierten Zustand,
- Figur 3: in einer perspektivischen Ansicht ein Zwischenlager mit Lagerbock gemäß der Figur 2 in Alleinstellung,
- Figur 4: in einer Querschnittansicht einen Ausschnitt des Zwischenlagers mit Lagerbock in einem montierten Zustand, und
- Figur 5: in einer anderen Querschnittansicht das Lager in dem montierten Zustand gemäß der Figur 4.

### Beschreibung des Ausführungsbeispiels

Die Figur 1 zeigt in einer Querschnittansicht eine als Andrehvorrichtung ausgebildete elektrische Maschine 100 einer Verbrennungskraftmaschine mit Relais 42, auch als Schalt- oder Einrückrelais ausgeführt. Ein Gehäuse 10 der Andrehvorrichtung umfasst einen zylindrischen Gehäuseteil 11 und einen Deckel 13, die durch nicht weiter dargestellte Schrauben miteinander verbunden sind. Das zylindrische Gehäuseteil 11 ist hinten durch den Deckel 13 verschlossen, in dessen Mittelteil eine nach außen gerichtete, Nabe angeformt ist (hier nicht detailliert gezeigt). In der Nabe befindet sich eine Lagerstelle, in welcher ein hinteres Ende 17a der Ankerwelle 17 eines elektrischen Andrehmotors 18 gelagert ist, dessen Anker mit 19 bezeichnet ist. Radial außerhalb des Ankers 19 befinden sich an der Wand des Gehäuseteils 11 mehrere (Permanent-)Magnete 20 des Andrehmotors 18. Das vordere Ende der Ankerwelle 17 ist mit einem im Durchmesser reduzierten Endabschnitt 22 in einer achsgleich verlaufenden, nicht weiter dargestellten Sackbohrung 23 einer Abtriebswelle 24 gelagert. Das andere Ende der Abtriebswelle 24 ist in einem das Gehäuseteil 11 verschließenden Lagerschild 25 und einer an dieser angeformten Nabe 26 gelagert. Die Ankerwelle 17 weist nahe ihrem dem Lagerschild 25 zugewandten Ende eine Verzahnung 28 (Sonnenrad) auf, in welche Planetenräder 29 eingreifen, die auch mit einem außenliegenden, feststehenden Hohlrad 30 eines Planetengetriebes 31 kämmen (=Vorgelege).

Ein Planetenträger 12 treibt die Abtriebswelle 24 an, auf welcher ein Freilauf 33 angeordnet ist, dessen Innenring 34 ein Ritzel 35 aufweist, an dem eine Außenverzahnung 36 ausgebildet ist. Der Außenring 37 des Freilaufs 33 ist über ein Steilgewinde 38 mit der Abtriebswelle 24 verbunden. Auf ihn wirkt eine sogenannte Einspurfeder 39 ein. Durch axiales Verschieben des Freilaufs 33 kann die Außenverzahnung 36 mit einem Zahnkranz 40 einer Brennkraftmaschine zwecks des Startvorgangs in Eingriff gebracht werden. Dies geschieht mit Hilfe des (Einrück-) Relais 42, in welchem beim Einschalten eines Stroms ein Magnetanker über einen Fortsatz 43 einen Hebel 44, auch Gabelhebel genannt, verschwenkt, der über eine Kulisse 45, die zwischen Scheiben 46 liegt, den Freilauf 33 nach links verschiebt. Der Hebel 44 ist zweiarmig ausgebildet und mittels Zapfen 48, in einem gehäusefesten Lager 49 schwenkbar angeordnet. Dabei ist das Lager 49 mittels verschiedener Elemente 1 und 2 gegenüber der Ausbildung eines Spiels und dem Eindringen von Verunreinigungen gesichert (siehe Figuren 2 bis 6).

Die Ankerwelle 17 ist an ihrem hinteren lagerseitigen Ende 17a mit einer Arretiervorrichtung in axiale Richtung gesichert. An dem Deckel 13 liegt eine Bürstenplatte 53 an, welche mit dem Deckel 13 verschraubt ist. Die Bürstenplatte 53 ist einstückig ausgebildet. An ihr sind insbesondere aus Kunststoff bestehende Bürstenhalter befestigt, in welchen Kohlen angeordnet sind, die sich unter Federdruck an einen Kommutator 63 anlegen, welcher an der Ankerwelle 17 angeordnet ist. Die Kohlen sind über Anschlußlitzen an einen Kabelschuh angeschlossen, der mit einem Kontakt 68 des Relais 42 verbunden ist. Die Litzen durchdringen eine Dichtung 70, welche im Gehäuseteil 11 in einer Öffnung angeordnet ist. Die Bürstenplatte 53 ist mit Schrauben 62 am Deckel 13 befestigt.

Die Figur 2 zeigt in einer perspektivischen Ansicht das Lager 49 in einer teilweisen Explosionsdarstellung in einem unmontierten Zustand, das heißt mit einem Zwischenlager 50, wobei dieses noch nicht in das Lager 49 eingesetzt ist. An dem Zwischenlager 50 ist einteilig ein Lagerbock 51 integriert ausgebildet. Der Lagerbock 51 dient bei der Montage des Lagers 49 unter anderem zum Positionieren des Zwischenlagers 50 in einem korrespondierenden Aufnahmebereich 49a des Lagers 49. Der Lagerbock 51 ragt in radiale Richtung von dem etwa ringförmigen Zwischenlager 50 etwa in 12-Uhr-Position ab. Dabei ist das Zwischenlager 50 etwa kreisscheibenförmig ausgebildet. Der Lagerbock 51 ist etwa quaderförmig ausgebildet. In Axialrichtung A weist der Lagerbock 51 einen Absatz oder eine Verjüngung auf. Erfindungsgemäß sind an dem Lagerbock 51 Elemente 1 und 2, das heißt Ausgleichselemente und/oder Dichtelemente 1,2, zum spielfreien Einsetzen des Lagerbocks 51und/oder zum Abdichten des Lagers 49 bzw. des Lagerbocks 51 ausgebildet. Diese Elemente 1 und 2 sind als längsausgerichete Ausgleichselemente und/oder Dichtelemente 1 oder als querausgerichtete Ausgleichselemente und/oder Dichtelemente 2 ausgebildet. Hierbei dienen die Ausgleichselemente und/oder Dichtelemente 1,2 zum Ausgleichen von Toleranzen bzw. zum Vermeiden eines Spiels zwischen dem Lagerbock 51 und dem Lager 49 (siehe Figuren 4 und 5) und zugleich zum Abdichten des Lagers 49 gegenüber einem Eindringen von Verunreinigungen. Die Ausgleichselemente und/oder Dichtelemente 1,2 sind in der gezeigten Ausführungsform integriert miteinander ausgebildet. In anderen Ausführungsformen sind die Ausgleichselemente und/oder die Dichtelemente 1,2 separat zueinander ausgebildet.

Die Elemente 1 und 2 sind einteilig, das heißt integriert, mit dem Lagerbock 51 ausgebildet. Dies wird vorliegend mittels einer Spritzgussfertigung aus einem Kunststoff realisiert. Weiterhin sind die Elemente 1 und 2 zumindest teilweise verformbar ausgebildet. Gemäß der Ausführungsform der Figur 2 sind die längsausgerichteten Ausgleichselemente und/oder Dichtelemente 1 in Montagerichtung A ausgerichtet und die querausgerichteten Ausgleichselemente und/oder Dichtelemente 2 etwa senkrecht, also im rechten Winkel dazu, angeordnet. Entsprechend erstrecken sich die längsausgerichteten Ausgleichselemente und/oder Dichtelemente 1 in eine Axialrichtung A des Lagers 49, welche gleichzeitig die Montagerichtung A beim Einführen des Lagerbocks 51 in den Aufnahmebereich 49a des Lagers 49 entspricht. Entsprechend erstrecken sich die Ausgleichselemente und/oder Dichtelemente 2 etwa rechtwinklig zu der Montage- bzw. Axialrichtung A.

In der Ausführungsform der Figur 2 sind genau vier längsausgerichtete Ausgleichselemente und/oder Dichtelemente 1 an dem Lagerbock 51 ausgebildet. Zwei längsausgerichtete Ausgleichselemente und/oder Dichtelemtene 1 sind an zwei gegenüberliegenden Seitenflächen des Lagerbocks 51 angeordnet. Zwei weitere längsausgerichtete Ausgleichselemente und/oder Dichtelemente 1 sind an einer dazwischen angeordneten Seitenfläche beabstandet zueinander angeordnet. Die Ausgleichselemente und/oder Dichtelemente 1 ragen jeweils von den Seitenflächen des Lagerbocks 51 mit einer vorbestimmten Höhe ab. Gemäß der Figur 1 weisen die Ausgleichselemente und/oder Dichtelemente 1 eine gleichschenkelig-dreieckige Form mit einer Spitze in einem Winkel von ca. 30° auf, ähnlich einer Messerschneide.

Weiterhin sind in der Ausführungsform der Figur 2 genau zwei querausgerichtete Ausgleichselemente und/oder Dichtelemente 2 ausgebildet. Die querausgerichteten Ausgleichselemente und/oder Dichtelemente 2 sind an den gleichen Seitenflächen des Lagerbocks 51 ausgebildet, wie die längsausgerichteten Ausgleichselemente und/oder Dichtelemente 1 und erstrecken sich in Umfangsrichtung an die Elemente 1 angrenzend bzw. zwischen den Elementen 1. Dabei sind die Elemente 2 an einem in Axialrichtung A betrachtet hinteren Ende des Lagerbocks 51, welches bei der Montage zuerst in den Aufnahmebereich 49a eingeführt wird, angeordnet. Die Elemente 2 fungieren hier als Dichtlippe zum Abdichten des Verbindungsbereichs im montierten Zustand (siehe Figuren 4 und 5). Gemäß der Ausführungsform der Figur 2 ragen die Elemente 2 quer zu der Axialrichtung A von dem Lagerbock 51 ab. Dabei entspricht in dieser Ausführungsform eine Höhe der Elemente 2 der Höhe der Elemente 1. Das Zwischenlager 50 ist hier als Zwischenlager 50 für das Planetengetriebe 31 ausgebildet. In einer anderen Ausführungsform ist das Zwischenlager 50 als Hohlrad ausgeführt, beispielsweise mit einer Verzahnung.

Die Figur 3 zeigt in einer perspektivischen Ansicht das Zwischenlager 50 mit dem Lagerbock 51 gemäß der Figur 2 mit den Elementen 1 und 2 in Alleinstellung. Hier sind besonders die längsausgerichteten Elemente 1 und die teilweise umlaufenden querausgerichteten Elemente 2 zu erkennen. Die Elemente 1 erstrecken sich längs der Montage- bzw. Axialrichtung A und die zwei Elemente 2 sind quer, genauer senkrecht zu den Elementen 1 und damit quer zur Axialrichtung A ausgerichtet. Dabei Kontaktieren die Elemente 1 die Elemente 2, sodass eine umlaufende Dichtfunktion gewährleistet ist. In dieser Darstellung ist insbesondere die einteilige Ausführung des Lagerbocks 51 mit den Elementen 1 und 2 bzw. die Integration der Elemente 1 und 2 in den Lagerbock 51 gezeigt.

Die Figur 4 zeigt in einer Querschnittansicht einen Ausschnitt des Zwischenlagers 50 mit dem Lagerbock 50 in einem montierten Zustand, wobei das Lager 49 der elektrischen Maschine 100 teilweise mit dargestellt ist. Das Lager 49 und das Zwischenlager 50 mit dem Lagerbock 51 und den hieran integrierten Elementen 1 und 2 entsprechen der Ausführungsform der Figuren 2 und 3, wobei die Elemente 2 aufgrund der gewählten Querschnittebene nicht dargestellt sind. Gleiche Bauteile sind mit gleichen Bezugszeichen gekennzeichnet. Auf eine detaillierte Beschreibung bereits beschriebener Bauteile wird daher verzichtet. Bei der Montage wird zuerst der Hebel 44 (hier nicht gezeigt) in das Lager 49 eingelegt und anschließend das Zwischenlager 50 mit dem Lagerbock 51 eingesetzt. Erfindungsgemäß wird beim Einsetzen des Lagerbocks 51 in den entsprechenden Aufnahmebereich 49a des Lagers 49 mittels der Elemente 1 und 2 ein Spiel zwischen diesen Bauteilen ausgeglichen und zum anderen wird das Lager 49 mittels der Elemente 1 und 2 gegen Verunreinigungen abgedichtet.

Um ein Spiel zwischen dem Lagerbock 51 und dem Lager 49 zu verhindern bzw. um Fertigungstoleranzen zwischen diesen Bauteilen auszugleichen, ist die Höhe der Elemente 1 und/oder 2 größer als ein maximal vorhandenes Spiel zwischen diesen Bauteilen. Bei der Montage des Lagers 49 wird der Lagerbock 51 in Axialrichtung A in das Lager 49 eingeführt. Dabei werden die Elemente 1 und/oder 2 teilweise verformt, gestaucht bzw. abgeschabt oder abgerieben, sodass sich deren Höhe verringert und deren Form ändert, insbesondere flacher und breiter wird. Dies entspricht einer Presspassung bzw. einem Kraftschluss der beiden Bauteile. Durch diese Formänderung der Elemente 1 und/oder 2 wird der Lagerbock 51 spielfrei in den Aufnahmeraum des Lagers 49 eingepasst bzw. eingepresst. Die Elemente 1 und/oder 2 bzw. deren Formänderung erfolgt individuell angepasst an die Fertigungstoleranzen dieser Bauteile. Somit erfolgt dieser Spiel- bzw. Toleranzausgleich selbstregulierend und wird ohne zusätzliche Arbeitsschritte bei der Montage durchgeführt.

Weiterhin verformen oder verbiegen sich die quer zur Axialrichtung A angeordneten Elemente 2 (hier aufgrund der gewählten Querschnittebene nicht dargestellt) beim Einführen des Lagerbocks 51 entgegen der Axialrichtung A. Dieses Verbiegen erfolgt so weit, wie dies aufgrund der Toleranzen zwischen den Bauteilen notwendig ist. Aufgrund der Ausrichtung erfolgt hier zu größeren Anteilen eine Verformung als ein Abrieb. Dahingegen erfolgt bei den Elementen umgekehrt ein eherer größerer Abrieb als ein Verformen. Die Elemente 2 fungieren entsprechend zu einem größeren Anteil als Dichtlippen. Somit ist das Lager 49 mit dem eingesetzten Zwischenlager 50 und dem Lagerbock 51 gegen das Eindringen von Schmutz und Feuchtigkeit abgedichtet, sodass sich die Lebensdauer des Starters erhöht. Das Abdichten erfolgt bei der Montage selbsttätig, also ohne zusätzliche Arbeitsschritte, wie beispielsweise ein Vorspannen zusätzlicher Bauteile.

Die Figur 5 zeigt in einer anderen Querschnittansicht das Lager 49 der elektrischen Maschine 100 in dem montierten Zustand gemäß der Figur 4. Die Querschnittebene der Ansicht der Figur 5 ist rechtwinkelig zu der Querschnittebene der Ansicht der Figur 4. Daher sind in dieser Darstellung lediglich die Elemente 1 im Querschnitt dargestellt. Mittels der Elemente 1 wird bei der Montage eine Presspassung des Lagerbocks 51 in dem Lager 49 erzeugt. Das Spiel zwischen diesen Bauteilen kann somit vollständig vermieden werden. Hierdurch ist ein Drehpunkt des in dem Lager 49 bewegbar angeordneten Hebels 44 (hier nicht gezeigt) ortsfest. Eine Verschiebung des Drehpunktes wird mittels der Elemente 1 folglich vermieden. Dies erhöht die Lebensdauer bzw. verringert den Verschleiß des Starters. Der Lagerbock 51 ist in der Ausführungsform nach Fig. 5 mit einer Versteifungsrippe ausgebildet.

## Patentansprüche

1. Elektrische Maschine (100), insbesondere eine Andrehvorrichtung wie ein Starter, zum Andrehen einer Brennkraftmaschine, mit einem Gehäuse (10), das ein zylindrisches Gehäuseteil (11) aufweist, in dem ein elektrischer Andrehmotor (18) und ein Planetengetriebe (31) aufgenommen ist, und das hinten durch einen Deckel (13) und vorne durch ein Lagerschild (25) verschlossen ist, wobei an dem Deckel (13) eine Ankerwelle (17) des elektrischen Andrehmotors (18) hinten und an dem Lagerschild (25) eine Abtriebswelle (24) des Planetengetriebes (31) vorne gelagert ist, und mit einem lagerschildseitig an dem zylindrischen Gehäuseteil (11) angeordneten kreisscheibenförmig ausgebildeten Zwischenlager (50), sowie mit einem in dem zylindrisches Gehäuseteil (11) vorne angeordneten gehäusefesten Lager (49) mit einem einsetzbaren Lagerbock (51) zum bewegbaren Lagern eines mit einem Relaisanker (42) gekoppelten Hebels (44),
**dadurch gekennzeichnet, dass**
der Lagerbock (51) integriert mit dem Zwischenlager (50) ausgebildet ist und in radialer Richtung von diesem abragt und in axialer Richtung einen Absatz oder eine Verjüngung aufweist,
an dem Lagerbock (51) mindestens ein längsausgerichtetes oder querausgerichtetes Ausgleichselement (1, 2) und/oder Dichtelement (2, 1) zum spielfreien und/oder abgedichteten Anordnen des Lagerbocks (51) in das Lager (49) ausgebildet ist, wobei das mindestens eine Ausgleichselement (1, 2) und/oder das mindestens eine Dichtelement (2, 1) in den Lagerbock (51) integriert ausgebildet und zumindest teilweise verformbar ausgeführt ist.

2. Elektrische Maschine (100) nach Anspruch 1, **dadurch gekennzeichnet, dass** das Ausgleichselement (1, 2) und das Dichtelement (2, 1) integriert miteinander ausgebildet sind.

3. Elektrische Maschine (100) nach Anspruch 1 oder 2, **dadurch gekennzeichnet, dass**
mindestens ein Ausgleichselement (1, 2) und/oder Dichtelement (2, 1) längs einer Montagerichtung (A) ausgerichtet ist.

4. Elektrische Maschine (100) nach Anspruch 1 bis 3, **dadurch gekennzeichnet, dass**
mindestens eine Ausgleichselement (1, 2) und/oder Dichtelement (2, 1) quer zu der Montagerichtung (A) ausgerichtet ist.

5. Elektrische Maschine (100) nach einem der vorherigen Ansprüche 1 bis 4,
**dadurch gekennzeichnet, dass**
das mindestens eine Ausgleichselement (1,2) und/oder das mindestens eine Dichtelement (2,1) eine sich verjüngende Form aufweisen.

6. Verfahren zur Montage einer elektrische Maschine (100) gemäß einem der Ansprüche 1 bis 5, insbesondere einer Andrehvorrichtung wie ein Starter, zum Andrehen einer Brennkraftmaschine, mit mindestens einem in ein Lager (49) einsetzbaren Lagerbock (51) zum bewegbaren Lagern eines mit einem Relaisankers (42) gekoppelten Hebels (44)
umfassend den Schritt
Einsetzen des Lagerbocks (51) in das Lager (49),
**dadurch gekennzeichnet, dass**
vor oder beim Einsetzen ein Ausgleichselement (1, 2) und/oder ein Dichtelement (2, 1) an dem Lagerbock (51) vorgesehen wird, sodass nach dem Einsetzen der Lagerbock (51) in dem Lager (49) spielfrei und/oder abgedichtet angeordnet ist, wobei der Lagerbock (51) beim Einsetzen zumindest teilweise verformt wird.

7. Verfahren zur Herstellung einer elektrische Maschine (100) gemäß einem der Ansprüche 1 bis 5, insbesondere einer Andrehvorrichtung wie ein Starter, zum Andrehen einer Brennkraftmaschine,
mit mindestens einem in ein Lager (49) einsetzbaren Lagerbock (51) zum bewegbaren Lagern eines mit einem Relaisankers (42) gekoppelten
Hebels (44)
umfassend den Schritt
Herstellen des Lagerbocks (51),
**dadurch gekennzeichnet, dass**
beim Herstellen mindestens ein Ausgleichselement (1, 2) und/oder mindestens ein Dichtelement (2, 1) integriert mit dem Lagerbock (51) hergestellt wird.

## Claims

1. Electrical machine (100), in particular a starter device such as a starter, for starting an internal combustion engine, comprising a housing (10) which has a cylindrical housing part (11) in which an electrical starter motor (18) and a planetary transmission (31) are accommodated and which is closed at the rear by a cover (13) and at the front by an bearing plate (25), wherein an armature shaft (17) of the electrical starter motor (18) is mounted at the rear on the cover (13) and an output shaft (24) of the planetary transmission (31) is mounted at the front on the bearing plate (25), and comprising an intermediate bearing (50) of circular disc-shaped design arranged on the bearing plate side on the cylindrical housing part (11), and comprising a bearing (49) fixed to the housing and arranged at the front in the cylindrical housing part (11) comprising an insertable bearing block (51) for movably supporting a lever (44) coupled to a relay armature (42), (44),
**characterized in that**
the bearing block (51) is formed integrally with the intermediate bearing (50) and projects from the intermediate bearing (50) in the radial direction and comprises a shoulder or taper in the axial direction,
on the bearing block (51) at least one longitudinally aligned or transversely aligned compensating element (1, 2) and/or sealing element (2, 1) is formed for the play-free and/or sealed arrangement of the bearing block (51) in the bearing (49), wherein the at least one compensating element (1, 2) and/or the at least one sealing element (2, 1) is formed integrally in the bearing block (51) and is designed to be at least partially deformable.

2. Electrical machine (100) according to claim 1, **characterized in that** the compensating element (1, 2) and the sealing element (2, 1) are formed integrated with each other.

3. Electrical machine (100) according to claim 1 or 2, **characterized in that** at least one compensating element (1, 2) and/or sealing element (2, 1) is aligned along an assembly direction (A).

4. Electrical machine (100) according to claim 1 to 3, **characterized in that** at least one compensating element (1, 2) and/or sealing element (2, 1) is aligned transversely to the assembly direction (A).

5. Electrical machine (100) according to any one of the preceding claims 1 to 4, **characterized in that**
the at least one compensation element (1,2) and/or the at least one sealing element (2,1) comprise a tapering shape.

6. Method for mounting an electrical machine (100) according to any one of claims 1 to 5, in particular a starter device such as a starter, for starting an internal combustion engine, comprising at least one bearing block (51) insertable into a bearing (49) for movably supporting a lever (44) coupled to a relay armature (42)
comprising the step
insertion of the bearing block (51) into the bearing (49),
**characterized in that**
before or during insertion, a compensating element (1, 2) and/or a sealing element (2, 1) is provided on the bearing block (51), so that after insertion the bearing block (51) is arranged in the bearing (49) without play and/or in a sealed manner, wherein the bearing block (51) is at least partially deformed during insertion.

7. Method for manufacturing an electrical machine (100) according to any one of claims 1 to 5, in particular a starter device such as a starter, for starting an internal combustion engine, comprising at least one bearing block (51) insertable into a bearing (49) for movably supporting a lever (44) coupled to a relay armature (42)
comprising the step
manufacturing the bearing block (51),
**characterized in that**
during manufacturing, at least one compensating element (1, 2) and/or at least one sealing element (2, 1) is produced integrated with the bearing block (51).

## Revendications

1. Machine électrique (100), en particulier un dispositif de démarrage tel qu'un démarreur, pour démarrer un moteur à combustion interne, ayant un carter (10) comportant une partie de carter cylindrique (11) dans laquelle sont reçus un moteur de démarrage électrique (18) et un engrenage planétaire (31) et qui est fermée par un couvercle (13) à l'arrière et par un flasque (25) à l'avant, dans laquelle un arbre d'induit (17) du moteur de démarrage électrique (18) est monté sur le couvercle (13) à l'arrière et un arbre entraîné (24) de l'engrenage planétaire (31) est monté sur le flasque (25) à l'avant, et ayant un palier intermédiaire (50) réalisé en forme de disque circulaire agencé sur la partie de carter cylindrique (11) côté flasque, ainsi qu'un palier (49) fixe dans le carter agencé à l'avant dans la partie de carter cylindrique (11) avec un support de palier (51) pouvant être inséré pour le support mobile d'un levier (44) couplé à une armature de relais (42), **caractérisée en ce que**
le support de palier (51) est formé de manière solidaire du palier intermédiaire (50) et fait saillie à partir de celui-ci dans une direction radiale, et comporte un épaulement ou un rétrécissement dans une direction axiale, au moins un élément de compensation (1, 2) et/ou un élément d'étanchéité (2, 1) dirigé longitudinalement ou transversalement est réalisé sur le support de palier (51) pour agencer le support de palier (51) dans le palier (49) sans jeu et/ou de manière étanche, dans laquelle le au moins un élément de compensation (1, 2) et/ou le au moins un élément d'étanchéité (2, 1) est formé intégré dans le support de palier (51) et est réalisé de manière à pouvoir se déformer au moins partiellement.

2. Machine électrique (100) selon la revendication 1, **caractérisée en ce que** l'élément de compensation (1, 2) et l'élément d'étanchéité (2, 1) sont réalisés de manière intégrée l'un dans l'autre.

3. Machine électrique (100) selon la revendication 1 ou 2, **caractérisée en ce qu'**au moins un élément de compensation (1, 2) et/ou un élément d'étanchéité (2, 1) est dirigé le long d'une direction de montage (A).

4. Machine électrique (100) selon les revendications 1 à 3, **caractérisée en ce qu'**au moins un élément de compensation (1, 2) et/ou un élément d'étanchéité (2, 1) est dirigé transversalement à la direction de montage (A).

5. Machine électrique (100) selon l'une des revendications 1 à 4 précédentes, **caractérisée en ce que** le au moins un élément de compensation (1, 2) et/ou le au moins un élément d'étanchéité (2, 1) a une forme qui se rétrécit.

6. Procédé de montage d'une machine électrique (100) selon l'une des revendications 1 à 5, en particulier un dispositif de démarrage tel qu'un démarreur, pour démarrer un moteur à combustion interne, ayant au moins un support de palier (51) pouvant être inséré dans un palier (49) pour le support mobile d'un levier (44) couplé à une armature de relais (42), comportant l'étape consistant à insérer le support de palier (51) dans le palier (49), **caractérisé en ce qu'**avant ou pendant l'insertion, un élément de compensation (1, 2) et/ou un élément d'étanchéité (2, 1) est prévu sur le support de palier (51), de sorte qu'après l'insertion, le support de palier (51) est agencé dans le palier (49) sans jeu et/ou de manière étanche, dans lequel le support de palier (51) est déformé au moins partiellement pendant l'insertion.

7. Procédé de fabrication d'une machine électrique (100) selon l'une des revendications 1 à 5, en particulier d'un dispositif de démarrage tel qu'un démarreur, pour démarrer un moteur à combustion interne, ayant au moins un support de palier (51) pouvant être inséré dans un palier (49) pour le support mobile d'un levier (44) couplé à une armature de relais (42), comportant l'étape consistant à fabriquer le support de palier (51), **caractérisé en ce que** lors de la fabrication, au moins un élément de compensation (1, 2) et/ou au moins un élément d'étanchéité (2, ,1) est fabriqué intégré dans le support de palier (51).
